# EUROPÄISCHE PATENTSCHRIFT

(11) **EP 1 481 803 B1**
(45) Veröffentlichungstag und Bekanntmachung des Hinweises auf die Patenterteilung: **06.07.2011**
(21) Anmeldenummer: 04011722.8
(22) Anmeldetag: 18.05.2004
(51) Int. Cl.: B41F 27/12

(54) **Plattenzylinder einer Druckmaschine**
Plate cylinder for a printing press
Cylindre porte-plaque pour une machine d'impression

(30) Priorität: 27.05.2003 DE 10324330
(43) Veröffentlichungstag der Anmeldung: 01.12.2004
(73) Patentinhaber: manroland AG, 63075 Offenbach/Main (DE)
(72) Erfinder: Koppelkamm, Günter, 08541 Neuensalz (DE)
(74) Vertreter: Epp, Matthias Heinz

(56) Entgegenhaltungen:
- EP-A- 1 155 837
- PATENT ABSTRACTS OF JAPAN Bd. 0173, Nr. 85 (M-1448), 20. Juli 1993 (1993-07-20) & JP 5 069531 A (KOMORI CORP), 23. März 1993 (1993-03-23)

## Beschreibung

Die Erfindung betrifft einen Plattenzylinder einer Druckmaschine nach dem Oberbegriff von Anspruch 1.

Die EP 1 155 837 A2 zeigt eine Vorrichtung zum Befestigen von biegsamen Druckplatten am Plattenzylinder, welche eine im Zylinderkörper angeordnete Klemmvorrichtung und eine außerhalb des Plattenzylinders angeordnete segmentierte Andrückleiste umfasst, wobei diese eine Klemmvorrichtung alle Druckplatten klemmt. Nachteil ist, dass bei einem Wechsel einer Druckplatte die Klemmvorrichtung die Enden aller Druckplatten freigibt, somit müssen zum Wechseln dieser einen Druckplatte die anderen nicht zu wechselnden Druckplatten auf dem Plattenzylinder mittels der segmentierten Andrückleiste angedrückt und gehalten werden, damit die Enden der nicht zu wechselnden Druckplatten nicht aus dem Spannkanal gleiten.

Der Erfindung liegt die Aufgabe zugrunde, einen Plattenzylinder einer Druckmaschine zu schaffen, welcher Spannungen der Druckplatten mit einfachen Mitteln erreicht.
Diese Aufgabe wird durch die kennzeichnenden Merkmale von Anspruch 1 gelöst.

Von Bedeutung ist, dass die Spannschiene derart beweglich im Spannkanal angeordnet ist, so dass das vorlaufende Plattenende durch die in eine erste Position verbringbare Spannschiene mit einem Halteelement gegen eine Anlagefläche fixierbar ist, wonach nach Drehung des Plattenzylinders das nachlaufende Plattenende an der in eine zweite Position ausgefahrenen Spannschiene einhängbar ist und wonach die Spannschiene zur Spannung dieses Plattenendes wieder in eine dritte Position einziehbar ist.

Ein weiterer Vorteil ist, dass die Spannschiene durch ein Federelement in Bewegungsrichtung der Spannschienenbewegung spannbar ist, so dass die Einleitung der Spannkraft im Bereich der Plattenfixierung liegt.

Mittels der mit unterschiedlichen Bereichen (Schalterhebungen) bzw. einem Schaltprofil ausgestalteten Schubstange ist eine Ansprechbarkeit oder Betätigung jeder einzelnen Spannschiene und somit jeder einzelnen Druckplatte vom Leitstand aus möglich. Eine automatische oder halbautomatische Plattenspannvorrichtung kann mittels einer für die Schubstange vorgesehenen Verstelleinrichtung erreicht werden.

Von Bedeutung ist, dass für die jeweilige Spanneinrichtung im Zylinder umfangsseitig mindestens ein fester Spalt für die Einführung der Plattenenden vorhanden ist. Von Vorteil ist, dass die Druckform beim Wechsel ihre Mehrfachnutzung gewährleistend nicht beschädigt wird. Das Zusammenwirken der Halteelemente beim Druckformwechsel mit den Anlageflächen im Spannkanal ermöglicht einen den Druckprozeß unter dem Aspekt einer Minimierung von Kanalstößen begünstigenden schmalen Kanalspalt am Umfang des Plattenzylinders. Die Kanalbreite ist vorzugsweise kleiner als 3,5 Millimeter. Erwähnenswert ist, dass durch den schmalen Spannkanal der Zylinderkörper nicht geschwächt wird und nur eine geringe Verschmutzungsgefahr der Spannschienen bzw. der gesamten Vorrichtung zum Befestigen von biegsamen Druckformen besteht.

Bedeutend ist, dass bei einem einfachrunden Plattenzylinder mittels einer Schubstange zwei Spannschienen betätigt werden können. Dies ermöglicht eine geringere Schwächung des einfachrunden Zylinders durch Aufteilung der Funktionen.

Weitere vorteilhafte Ausgestaltungen der Erfindung sind in den Unteransprüchen enthalten.

Die Erfindung wird nachfolgend an einem Ausführungsbeispiel näher erläutert. In den zugehörigen Zeichnungen zeigen:
- Fig. 1:: einen Querschnitt einer Vorrichtung mit einer auf einem Plattenzylinder befestigten Druckform,
- Fig. 2:: Vorrichtung gemäß Fig. 1 beim Einschieben eines nachlaufenden Endes der Druckform in einen Spannkanal des Formzylinders,
- Fig. 3:: Vorrichtung gemäß Fig. 1 vor der Klemmung des eingeschobenen zweiten Endes der Druckform im Spannkanal,
- Fig. 4:: einen Bewegungsmechanismus für die Vorrichtung gemäß Fig. 1 in Stellung A,
- Fig. 5:: den Bewegungsmechanismus gemäß Fig. 4 in Stellung B oder C
- Fig. 6:: Plattenzylinder für vier Druckplatten mit Spannschienen, wobei jeweils zwei Spannschienen von einer Schubstange angesteuert sind,
- Fig. 7:: Plattenzylinder für vier Druckplatten mit Spannschienen, wobei die mittleren Spannschienen von einer Schubstange und die äußeren Spannschienen von jeweils einer Schubstange angesteuert sind und
- Fig. 8:: Plattenzylinder für vier Druckplatten mit Spannschienen, die jeweils von einer Schubstange angesteuert sind.

Fig. 1 zeigt einen Ausschnitt von einem Plattenzylinder 1 mit einem in dessen Längsrichtung verlaufenden Aussparung 2, die eine kanalartige Ausfräsung sein kann, in dem eine Klemmeinrichtung 3 angeordnet ist. Die Klemmeinrichtung 3 weist ein Führungselement 4 auf, das in einer Bohrung 30 befestigt ist. Im Führungselement 4 ist ein Stößel 5 verschiebbar gelagert, wobei der Stößel 5 von einer am Führungselement 4 angeordneten Druckfeder 6 nach innen gedrückt wird. An mindestens einem Stößel 5 ist eine Spannschiene 17 angeordnet. Es ist mindestens eine Spannschiene 17 pro Druckplatte erforderlich. Am Führungselement 4 ist ein Abstreifelement 7 angeordnet, um am Stößel 5 anhaftenden Schmutz abzustreifen. An der Spannschiene 17 ist zum Klemmen eines vorlaufenden Plattenendes 8 ein Halteelement 9 angeordnet. Das Halteelement 8 ist beispielsweise eine Blattfeder. Das als Blattfeder ausgestaltete Halteelement 9 kann auch durch eine entsprechende Formfläche an der Spannschiene 17 ersetzt werden. Zur Aufnahme eines nachlaufenden Plattenendes 10 (siehe Fig. 2) ist an der Spannschiene 17 ein Halteelement 11 angeordnet. Der Stößel 5 weist ein Rollenelement 12 auf, das auf einer Schubstange 13 ablaufen kann. Die Schubstange 13 ist mittels Rollenelemente oder Gleitelemente 14, 15 im Formzylinder 1 in einer Aussparung 31, die eine kanalartige Ausfräsung sein kann, verschiebbar geführt. Fig. 1 zeigt das bereits erfolgte Einlegen und Klemmen des vorlaufenden Plattenendes 8. Dabei befindet sich der Stößel 5 in einer Stellung B. In der Stellung B befindet sich die Spannschiene 17 in der Klemmposition. Die Schubstange 13 hat in der Stellung B keinen Einfluss auf den Stößel 5 (siehe Fig. 5), da das Rollenelement 12 aufgrund des Abstandes nicht auf der Schubstange 13 ablaufen kann. In Stellung B wird der Stößel 5 und die Spannschiene 17 mittels der Druckfeder 6 nach innen gedrückt, das vorlaufende Plattenende 8 wird vom Halteelement 9 gegen eine Anlagefläche 16 am Plattenzylinder 1 gedrückt. Dabei kann das vorlaufende Plattenende 8 mit einer in einem spitzen Winkel abgekanteten Abkantung 28 ausgestaltet sein. Die Anlagefläche 16 ist entsprechend der Abkantung 28 des Plattenendes 8 schräg nach innen verlaufend ausgestaltet, um eine möglichst große Anlagefläche zu erwirken und einen Form- und/oder Kraftschluss zwischen Anlagefläche 16 und Plattenende 8 zu ermöglichen. Dieses Klemmen des Plattenendes 8 mittels des Halteelementes 9 wird nur benötigt, wenn das nachlaufende Plattenende 10 noch nicht fixiert ist. Somit ist die Druckform beim Druckformwechsel sicher und genau am Plattenzylinder 1 befestigbar. Die kanalförmige Aussparung 31 ist im Bereich der Schubstange 13 mit einem Füllstück 19 verschlossen. Das Füllstück 19 ist dazu mit dem Zylinderkörper des Plattenzylinders 1 verschlossen. Vorzugsweise ist das Füllstück 19 mit dem Zylinderkörper des Plattenzylinders 1 verschraubt oder verschweißt. Die Aussparung 2 ist im Bereich der Spannschiene 17 mit einem Füllstück 20 derart verschlossen, dass ein die Plattenenden 8, 10 aufnehmender Spannkanal 18 gebildet ist. Der Spannkanal 18 ist im Bereich der Zylinderoberfläche mit einem kleinen Spalt ausgestaltet, der vorzugsweise kleiner als 3,5 Millimeter breit ist, wobei sich der Spannkanal 18 in Richtung der Spannschiene 17 verbreitert, um die Beweglichkeit der Halteelemente 9, 10, der Spannschiene 17 und des Stößels 5 zu gewährleisten.

Fig. 2 zeigt das Einschwenken des nachlaufenden Plattenendes 10 in den Spannkanal 18, der Stößel 5 befindet sich dabei in einer Stellung A. In der Stellung A befindet sich die Spannschiene 17 in der Freigabeposition. Das nachlaufende Plattenende 10 wird von einer Bedienungsperson oder einer automatisch betätigten Andrückrolle in das Halteelement 11 gedrückt. Das Halteelement 11 kann als Formelement ausgestaltet sein, welches mit dem vorzugsweise mit einer Abkantung 29 ausgestalteten Plattenende 10 formund/oder kraftschlüssig zusammenwirkt.

Fig. 5 zeigt wie die Spannschiene 17 in die Stellung A verbracht, wird. Die Schubstange 13 ist auf ihrer Seite zu den Stößeln 5 mit einem Schaltprofil 21, das Erhebungen 22 und Senken 23 aufweist, ausgestaltet. Um die Spannschiene 17 in die Stellung A zu verbringen wird die Schubstange 13 mittels einer Verstelleinrichtung 24 oder manuell in Richtung 25 axial verschoben. Die Schubstange 13 läuft während der axialen Verschiebung mittels ihrer Rollen oder Gleitelemente 14, 15 auf dem Zylinderkörper oder auf dem Füllstück 19 geführt ab und wird gegen eine stirnseitig angeordnete Druckfeder 26 gedrückt. Bei der Verschiebung der Schubstange 13 geraten die Rollen 12 der Stößel 5 in Eingriff mit der Erhebung 12. Die Stößel 5 werden entgegen der Kraft der Druckfedern 6 ausgelenkt und die Spannschiene 17 wird in radialer Richtung in die Stellung A positioniert.

Die Verstelleinrichtung 24 kann im Plattenzylinder 1 untergebracht sein. Ist keine Verstelleinrichtung 24 im Plattenzylinder 1 angeordnet, so kann die Schubstange 13 nach Verdrehen des Zylinders in eine entsprechende Stellung mittels einer stirnseitig angeordneten externen Verstellvorrichtung 24, die per Hand oder mittels eines pneumatischen oder hydraulischen Antriebes antreibbar ist, betätigt werden.

In äquivalenter Weise kann ― nicht näher dargestellt ― als Alternative zur axial verschiebbaren Schubstange 13 ein radial bewegbares Element, beispielsweise eine mit Schaltnocken ausgestaltete Welle, verwendet werden.

Fig. 3 zeigt das Spannen des nachlaufenden Plattenendes 10, der Stößel 5 wird zum Spannen zurück in eine Stellung C verbracht. In der Stellung C befindet sich die Spannschiene 17 in der Spannposition. Fig. 4 zeigt wie die Spannschiene 17 in die Stellung B oder in die Stellung C verbracht wird. Um die Spannschiene 17 in die Stellung A zu verbringen wird die Schubstange 13 mittels der Verstelleinrichtung 24 oder manuell in Richtung 27 axial verschoben. Die Schubstange 13 läuft während der axialen Verschiebung mittels ihrer Rollen oder Gleitelemente 14, 15 auf dem Zylinderkörper oder auf dem Füllstück 19 geführt ab und wird von der stirnseitig angeordnete Druckfeder 26 zurück gedrückt. Bei der Verschiebung der Schubstange 13 geraten die Rollen 12 der Stößel 5 nicht mehr in Eingriff mit der Schubstange 13, sondern liegen im Bereich der Senken 23 und können frei ausfedern. Die Stößel 5 werden durch die Kraft der vorgespannten Druckfedern 6 in Richtung der Senken 23 ausgelenkt und die Spannschiene 17 wird in radialer Richtung in die Stellung B oder in die Stellung C positioniert. Somit wird das nachlaufende Plattenende 10 vom Halteelement 11 bzw. von der Spannschiene 17 in den Spannkanal 18 gezogen und die Druckplatte um den Zylindermantel gespannt, wobei durch das Spannen der Druckform um den Zylindermantel das vorlaufende Plattenende 8 gegen die Anlagefläche 16 am Plattenzylinder 1 gezogen und somit fixiert wird.

Die Stellung B dient zum fixieren des vorlaufenden Plattenendes 8 beim Druckformwechsel, wobei das vorlaufende Plattenende 8 mittels dem Halteelement 9 gegen die Anlagefläche 16 am Plattenzylinder 1 gedrückt wird.

Es ist jeweils eine Schubstange 13 pro Spannschiene 17 vorgesehen (siehe Fig. 8).
Bei Plattenzylindern 1 mit kleinem Durchmesser ist jeweils von einer Stirnseite jeweils eine Schubstange 13 in die Aussparung 2 einsetzbar, wobei die beiden rechten Spannschienen 17 von einer von der rechten Stirnseite aus verstellbaren Schubstange 13 angesteuert werden und die beiden linken Spannschienen 17 von einer von der linken Stirnseite aus verstellbaren Schubstange 13 angesteuert werden (siehe Fig. 6). Um ein unabhängiges bzw. einzelnes Ansteuern der jeweiligen von einer Schubstange 13 betätigten Spannschienen 17 zu bewerkstelligen sind die Schaltprofile 21 der Schubstange 13 derart versetzt zueinander angeordnet, dass bei Betätigung einer der Spannschienen 17 mittels der Erhebungen 22 die nicht zu betätigende Spannschiene 17 im Bereich der Senken 23 liegt. Bei Plattenzylindern mit größerem Durchmesser können die beiden äußeren Spannschienen 17 jeweils von einer Schubstange 13 angesteuert werden, die mittleren zwei Spannschienen 17 können entweder von einer Schubstange 13 (siehe Fig. 7) oder von zwei Schubstangen (siehe Fig. 8) angesteuert werden.

Alternativ ist anstatt der kanalförmigen Aussparung 31 auch eine axiale Bohrung im Bereich der Schubstange 13 denkbar. Dann entfällt das untere Füllstück 19.

Das Ausstoßen der Druckplatte erfolgt derart, dass das nachlaufende Plattenende 10 durch Verbringen der Spannschiene 17 in Stellung A freigegeben wird und mittels Verdrehen des Plattenzylinders 1 im Rückwärtsgang (Entgegen der Drehrichtung beim Druck) herausgeschoben wird. Das Freigeben des Plattenendes 10 kann derart erfolgen, dass das zum Spannen in Stellung C mittels der Spannschiene 17 hineingezogene und geklemmte Plattenende 10 zunächst gespannt wird und zum Freigeben des Plattenendes 10 die Spannschiene 17 in die Stellung A verbracht wird, wobei aufgrund des Freiwerdens der Kraft aus der Verspannung das Plattenende 10 aus dem Halteelement 11 und dem Spannkanal 18 herausrutscht. Das vorlaufende Plattenende 8 wird unmittelbar nach dem Freigeben des Plattenendes 10 wieder geklemmt, wobei die Spannschiene 17 mittels der freiwerdenden Federkraft des Federelementes 6 in die Stellung B gezogen wird. Die Bedienungsperson geht vor Ort und kann das vorlaufende Plattenende 8 aus der Spannschiene 17 bzw. dem Spannkanal 18 aushängen, wobei dazu die Spannschiene 17 in die Stellung A verbracht wird. Anschließend hängt die Bedienungsperson das vorlaufende Ende 8 der neuen Druckplatte im Spannkanal 18 ein, die Spannschiene 17 wird in Stellung B zum Klemmen des vorlaufenden Plattenendes 8 verbracht und durch Verdrehen des Plattenzylinders 1 in Drehrichtung Druck wird die neue Platte eingezogen, wobei beim Einhängen des nachlaufenden Endes 10 der neuen Druckplatte die Spannschiene 17 in die Stellung A verbracht wird und nach dem Einhängen mittels Verbringen der Spannschiene 17 in Stellung C das Plattenende 10 geklemmt und die Druckplatte sauber und exakt auf dem Zylinderumfang aufgespannt wird, wobei das Halteelement 9 in der Stellung C das vorlaufende Plattenende 8 nicht berührt und durch das Spannen der Druckform um den Zylindermantel das Plattenende 8 gegen die Anlagefläche 16 am Plattenzylinder 1 gezogen und fixiert wird.

### Aufstellung der verwendeten Bezugszeichen:

- 1: Formzylinder
- 2: Aussparung
- 3: Klemmeinrichtung
- 4: Führungselement
- 5: Stößel
- 6: Druckfeder
- 7: Abstreifelement
- 8: vorlaufendes Plattenende
- 9: Halteelement
- 10: nachlaufendes Plattenende
- 11: Halteelement
- 12: Rollenelement
- 13: Schubstange
- 14: Rollenelement / Gleitelement
- 15: Rollenelement / Gleitelement
- 16: Anlagefläche
- 17: Spannschiene
- 18: Spannkanal
- 19: Füllstück
- 20: Füllstück
- 21: Schaltprofil
- 22: Erhebung
- 23: Senke
- 24: Verstelleinrichtung
- 25: Richtung der Bewegung
- 26: Druckfeder
- 27: Richtung der Bewegung
- 28: Abkantung
- 29: Abkantung
- 30: Bohrung
- 31: Aussparung
- A: Stellung A
- B: Stellung B
- C: Stellung C

## Patentansprüche

1. Plattenzylinder (1) einer Druckmaschine mit einem in Achsrichtung verlaufenden Spannkanal (18) mit Mitteln zum Fixieren der Plattenenden (8; 10) mindestens einer auf dem Plattenzylinder (1) positionierbaren Druckplatte, wobei das vorlaufende Plattenende (8) durch eine in dem Spannkanal (18) bewegliche, ausfahrbare Spannschiene (17) mit einem Halteelement (9) gegen eine Anlagefläche des Plattenzylinders (16) fixierbar ist, wobei nach Drehung des Plattenzylinders (1) das nachlaufende Plattenende (10) an der ausgefahrenen Spannschiene (17) einhängbar ist und wonach die Spannschiene (17) zur Spannung dieses Plattenendes (10) wieder einziehbar ist, und die jeweils mindestens eine ein Plattenende (8; 10) fixierende Spannschiene (17) in mindestens eine erste und eine zweite Position durch eine axial verschiebbare Schubstange (13) bewegbar ist, und die Schubstange (13) unterschiedlich hohe Bereiche (22,23) aufweist, mittels denen die Spannschiene (17) in eine Klemm-, Spann- oder Freigabepostion bewegbar ist **dadurch gekennzeichnet, dass** die unterschiedlich hohen Bereiche (22, 23) zum Positionieren mindestens eines mit der Spannschiene (17) unterschiedlich verbundenen Stößels (5) dienen, wobei je nach Position des Stößels (5) die Spannschiene (17) in die Klemm- oder Freigabeposition verbringbar ist.

2. Plattenzylinder nach Anspruch 1, **dadurch gekennzeichnet, dass** die Spannschiene (17) durch ein Federelement (6) in Bewegungsrichtung der Spannschienenbewegung spannbar ist, so dass die Einleitung der Spannkraft im Bereich der Plattenfixierung liegt.

3. Plattenzylinder nach Anspruch 1, **dadurch gekennzeichnet, dass** das vorlaufende Plattenende (8) im Bereich einer Anlagenfläche (16) des Plattenzylinders (1) mit einer Abkantung (28) ausgestaltet ist und dass das nachlaufende Plattenende (10) im Bereich der Spannschiene (17) mit einer Abkantung (29), vorzugsweise mit einer doppelten Abkantung, ausgestaltet ist.

4. Plattenzylinder nach einem der Ansprüche 1 bis 3, **dadurch gekennzeichnet, dass** das Verschieben der Schubstange (13) mittels einer per Hand oder mittels einer mit einem pneumatischen oder hydraulischen Antrieb ausgestalteten Verstelleinrichtung (24) erfolgt.

5. Plattenzylinder nach Anspruch 4, **dadurch gekennzeichnet, dass** die Schubstange (13) an einem Ende mit der Verstelleinrichtung (24) verbindbar ist, am anderen Ende mittels eines Federelementes (26) am Zylinderkörper abstützend gelagert ist.

6. Plattenzylinder nach einem der Ansprüche 1 bis 5, **dadurch gekennzeichnet, dass** die Spannschiene (17) in der ausgefahrenen Stellung (A) sich innerhalb des Zylinderkörpers erstreckt.

7. Plattenzylinder nach einem der Ansprüche 1 bis 6, **dadurch gekennzeichnet, dass** die Halteelemente (9; 11) Blattfedern und/oder an der Spannschiene (17) angeordnete Formelemente bzw. Formflächen sind.

8. Plattenzylinder nach einem der Ansprüche 1 bis 7, **dadurch gekennzeichnet, dass** die Spannschiene (17) mit Stößel (5) und Schubstange (13) in einer Aussparung (31) des Plattenzylinders (1) untergebracht ist, dass die Aussparung (31) im Bereich der Schubstange (13) mittels einem verschraubten oder verschweißten Füllstück (19) verschlossen ist, dass die Größe und Form des die Plattenenden (8; 10) aufnehmenden Spannkanals (18) im Bereich der Spannschiene (17) durch ein eingeschraubtes oder verschweißtes Füllstück (20) bewerkstelligt ist.

9. Plattenzylinder nach einem der vorhergehenden Ansprüche, **dadurch gekennzeichnet, dass** die Schubstange (13) von der Stirnseite des Plattenzylinders (1) aus betätigbar ist.

10. Plattenzylinder nach Anspruch 9, **dadurch gekennzeichnet, dass** der Spannkanal (18) sich nach innen verbreiternd ausgestaltet ist, um eine Klemmeinrichtung (3) mit Spannschiene (17) und Halteelemente (9; 11) unterzubringen.

## Claims

1. A plate cylinder (1) of a printing machine having a clamping channel (18) which extends in the axial direction with means for fixing the plate ends (8; 10) at least of one printing plate that can be positioned on the plate cylinder (1), wherein the leading plate end (8) can be fixed by a draw-out clamping bar (17), which can be moved in the clamping channel (18), with a holding element (9) against an abutment surface (16) of the plate cylinder, wherein after rotation of the plate cylinder (1) the trailing plate end (10) can be suspended on the drawn-out clamping bar (17) and after which the clamping bar (17) can be drawn in again to clamp this plate end (10), and, in each case, the at least one clamping bar (17) that fixes a plate end (8; 10) can be moved into at least a first and a second position by means of an axially displaceable thrust rod (13), and the thrust rod (13) has regions (22, 23) of differing height by means of which the clamping bar (17) can be moved into a gripping, clamping or releasing position, **characterised in that** the regions (22, 23) of differing height are used to position at least one plunger (5) that is connected to the clamping bar (17), wherein depending on the position of the plunger (5) the clamping bar (17) can be brought into the gripping or releasing position.

2. A plate cylinder according to claim 1, **characterised in that** the clamping bar (17) can be clamped by means of a spring element (6) in the direction of movement of the clamping-bar movement so that the introduction of the clamping force lies in the region of the plate fixation.

3. A plate cylinder according to claim 1, **characterised in that** the leading plate end (8) is configured with an edge-bend (28) in the region of an abutment surface (16) of the plate cylinder (1), and **in that** the trailing plate end (10) is configured with an edge-bend (29), preferably with a double edge-bend, in the region of the clamping bar (17).

4. A plate plate cylinder according to one of claims 1 to 3, **characterised in that** the displacement of the thrust rod (13) is effected by means of an adjusting device (24) that is worked out by hand or by means of an adjusting device (24) that is configured with a pneumatic or hydraulic drive.

5. A plate cylinder according to claim 4, **characterised in that** the thrust rod (13) can be connected at one end to the adjusting device (24); at the other end it is mounted so as to be stayed on the cylinder body by means of a spring element (26).

6. A plate cylinder according to one of claims 1 to 5, **characterised in that** the clamping bar (17) in the drawn-out position (A) extends within the cylinder body.

7. A plate cylinder according to one of claims 1 to 6, **characterised in that** the holding elements (9; 11) are leaf springs and/or formed elements or formed surfaces that are arranged on the clamping bar (17).

8. A plate cylinder according to one of claims 1 to 7, **characterised in that** the clamping bar (17) is accommodated with the plunger (5) and thrust rod (13) in a recess (31) of the plate cylinder (1), **in that** the recess (31) is closed in the region of the thrust rod (13) by means of a screwed or welded filling piece (19), **in that** the size and shape of the clamping channel (18) that receives the plate ends (8; 10) in the region of the clamping bar (17) are brought about by means of a screwed-in or welded filling piece (20).

9. A plate cylinder according to one of the preceding claims, **characterised in that** the thrust rod (13) can be actuated from the end side of the plate cylinder (1).

10. A plate cylinder according to claim 9, **characterised in that** the clamping channel (18) is configured so that it widens inwards in order to accommodate a gripping device (3) with the clamping bar (17) and holding elements (9; 11).

## Revendications

1. Cylindre porte-plaque (1) de machine d'impression comportant un canal de serrage (18) dirigé dans la direction axiale, équipé de moyens pour fixer les extrémités (8, 10) d'au moins une plaque d'impression positionnée sur le cylindre porte-plaque (1),
- l'extrémité amont (8) de la plaque est fixée contre une surface d'appui (16) du cylindre porte-plaque par un rail de serrage (17) mobile de manière déployable dans le canal de serrage (18) à l'aide d'un élément de fixation (9), et
- après rotation du cylindre porte-plaque (1), l'extrémité aval (10) s'accroche au rail de serrage (17) déployé et ensuite pour serrer cette extrémité de plaque (10), le rail de serrage (17) est de nouveau rétracté et le rail de serrage (17) qui fixe au moins une extrémité de plaque (8, 10) est déplacé dans au moins la première et la seconde position par une barre de poussée (13) coulissant axialement, cette barre (13) ayant des zones (22, 23) de hauteur différente par lesquelles le rail de serrage (17) peut être déplacé dans une position de pincement, une position de serrage ou une position de libération,
cylindre porte-plaque **caractérisé en ce que**
- les zones (22, 23) de hauteur différente, servent à positionner au moins un poussoir (5) relié au rail de serrage (17),
- et suivant la position du poussoir (5), le rail de serrage (17) est mis en position de pincement ou de libération.

2. Cylindre porte-plaque selon la revendication 1,
**caractérisé en ce que**
le rail de serrage (17) est serré dans sa direction de déplacement par un élément de ressort (6) de façon à induire la force de serrage dans la zone de la fixation de plaque.

3. Cylindre porte-plaque selon la revendication 1,
**caractérisé en ce que**
l'extrémité amont (8) de la plaque comporte une partie repliée (28) au niveau de la surface d'appui (16) du cylindre porte-plaque (1), et l'extrémité aval (10) de la plaque comporte un bord replié (29) au niveau du rail de serrage (17) avec de préférence un pli double.

4. Cylindre porte-plaque selon l'une des revendications 1 à 3,
**caractérisé en ce que**
la barre de poussée (13) est coulissée par l'intermédiaire d'une installation d'actionnement (24) constituée par un actionneur hydraulique ou pneumatique ou de manière manuelle.

5. Cylindre porte-plaque selon la revendication 4,
**caractérisé en ce que**
la barre de poussée (13) est reliée à une extrémité à l'installation d'actionnement (24) et à l'autre extrémité, elle est appuyée par un élément de ressort (26) contre le corps du cylindre.

6. Cylindre porte-plaque selon l'une des revendications 1 à 5,
**caractérisé en ce que**
le rail de serrage (17) s'étend dans le corps du cylindre lorsqu'il est en position déployé (A).

7. Cylindre porte-plaque selon l'une des revendications 1 à 6,
**caractérisé en ce que**
les éléments de retenue (9, 11) sont des ressorts lame et/ou des éléments de forme ou des surfaces de forme équipant le rail de serrage (17).

8. Cylindre porte-plaque selon l'une des revendications 1 à 7, **caractérisé en ce que**
- le rail de serrage (17) avec le poussoir (5) et la barre de poussée (13) est logé dans une cavité (31) du cylindre porte-plaque (1),
- la cavité (31) est fermée par une pièce de remplissage (19) vissée ou soudée dans la zone de la barre de poussée (13),
- la dimension et la forme du canal de serrage (18) recevant l'extrémité de plaque (8, 10) sont définies au niveau du rail de serrage (17) par une pièce de remplissage (20) vissée ou soudée.

9. Cylindre porte-plaque selon l'une des revendications précédentes, **caractérisé en ce que**
la barre de poussée (13) est actionnée à partir du côté frontal du cylindre porte-plaque (1).

10. Cylindre porte-plaque selon la revendication 9,
**caractérisé en ce que**
le canal de serrage (18) va en s'élargissant vers l'intérieur pour recevoir une installation de pincement (3) avec le rail de serrage (17) et les éléments de fixation (9, 11).
